# EUROPÄISCHE PATENTSCHRIFT

(11) **EP 0 921 303 B1**
(45) Veröffentlichungstag und Bekanntmachung des Hinweises auf die Patenterteilung: **28.12.2005**
(21) Anmeldenummer: 98119363.4
(22) Anmeldetag: 14.10.1998
(51) Int. Cl.: F02M 55/02

(54) **Common Rail Einspritzsystem für Brennkraftmaschinen**
Common rail fuel injection system for internal combustion engines
Système d' injection par alimentation commune des injecteurs pour moteurs à combustion interne

(30) Priorität: 05.12.1997 DE 19754132
(43) Veröffentlichungstag der Anmeldung: 09.06.1999
(73) Patentinhaber: MAN NUTZFAHRZEUGE AG, 80995 München (DE)
(72) Erfinder: Möller, Heribert Dipl.-Ing. (FH), 91623 Sachsen (DE); Pister, Manfred Dipl.-Ing. (FH), 90403 Nürnberg (DE)

(56) Entgegenhaltungen:
- DE-A- 19 543 506
- DE-C- 4 340 311
- DATABASE WPI Section PQ, Week 199650 Derwent Publications Ltd., London, GB; Class Q53, AN 1996-504018 XP002220027 -& JP 08 261105 A (MITSUBISHI MOTOR CORP), 8. Oktober 1996 (1996-10-08) -& PATENT ABSTRACTS OF JAPAN vol. 1997, no. 02, 28. Februar 1997 (1997-02-28) & JP 08 261105 A (MITSUBISHI MOTOR CORP), 8. Oktober 1996 (1996-10-08)
- PATENT ABSTRACTS OF JAPAN vol. 1995, no. 07, 31. August 1995 (1995-08-31) -& JP 07 109963 A (NIPPONDENSO CO LTD), 25. April 1995 (1995-04-25)
- PATENT ABSTRACTS OF JAPAN vol. 1997, no. 04, 30. April 1997 (1997-04-30) -& JP 08 319921 A (ISUZU MOTORS LTD), 3. Dezember 1996 (1996-12-03)

## Beschreibung

Die Erfindung bezieht sich auf ein Common Rail Einspritzsystem gemäß dem Gattungsbegriff des Patentanspruches 1.

Common Rail Einspritzsysteme bestehen in der Regel aus einer Pumpe, einem Speicher und mindestens einem Injektor je Zylinder. Der Speicher und die Injektoren werden über Einspritzleitungen untereinander verbunden. Der Speicher muß dabei mit besonderen Elementen am Zylinderkopf befestigt werden und die Einspritzleitungen stellen einen besonderen Montageaufwand dar.

Aus DE 195 43 506 A1 ist es bekannt, bei einem konventionellen Einspritzsystem die Einspritzleitung an eine mit einem Zylinderkopf verschraubte Pratze anzuschließen. Die Verbindung von Einspritzleitung und Einspritzdüse erfolgt durch eine in die Pratze integrierte Bohrung und ein Druckrohr, welches zwischen Pratze und Einspritzdüse eingespannt ist. Eine solche Bauart hat den Vorteil, daß die Einspritzleitung etwa parallel zur Zylinderachse geführt werden kann, so daß wenig seitlicher Bauraum erforderlich ist. Die Einspritzleitung selbst ist nicht entbehrlich und stellt einen Montageaufwand dar und kann Anlaß zu Leitungsbrüchen geben.

Der Erfindung liegt die Aufgabe zugrunde, den baulichen Aufwand für die Verbindung von Speicher und Injektoren zu minimieren.

Gelöst wird diese Aufgabe durch die kennzeichnenden Merkmale des Patentanspruches 1.

Durch den unmittelbaren Anschluß des Speichers an die Pratze entfallen die Einspritzleitungen. Dadurch wird Montageaufwand gespart und Leitungsbrüche werden vermieden. Der Speicher benötigt auch keine separate Befestigung an der Brennkraftmaschine.

Eine vorteilhafte Weiterbildung ist Anspruch 2 zu entnehmen.

Der Durchflußbegrenzer verhindert den Austritt von Brennstoff im Falle einer größerenLeckage.

Ein Ausführungsbeispiel der Erfindung ist an Hand einer Zeichnung dargestellt.

Das erfindungsgemäße Einspritzsystem wird aus einer hier nicht dargestellten Pumpe, einem Speicher 1 und Injektoren gebildet, von dem hier nur ein Injektor 2 gezeigt ist. Der Speicher 1 wird erfindungsgemäß unmittelbar mit einer Pratze 3 verbunden, welche mittels einer Schraube 4 am Zylinderkopf 5 befestigt ist. Lediglich zur Absicherung gegen größere Leckagen kann ein Durchflußbegrenzer 6 zwischen Speicher 1 und Pratze 3 zwischengeschaltet werden.

Zur Brennstofführung weist die Pratze 3 eine integrierte Bohrung 7 auf. Zwischen Pratze 3 und Injektor 2 ist ein Druckrohr 8 mit Bohrung eingespannt welches die Verbindung von der Bohrung 7 zum Injektor 2 herstellt. Die Abdichtung der freien Enden des Druckrohres 8 gegen den Injektor 2 einerseits und gegen die Pratze 3 andererseits erfolgt durch eine ballig ausgeführte Oberfläche der Enden des Druckrohres 8 welche gegen kegelige Dichtsitze im Injektor 2 und Pratze 3 gedrückt werden. Durch die ballig gestaltete Oberfläche der freien Enden des Druckrohres 8 kann dieses kleine Winkelabweichungen in Richtung der Achse des Speichers 1 ausführen, wenn durch thermische Dehnung des durch den Brennstoff gekühlten Speichers 1 gegenüber dem Zylinderkopf 5 Längendifferenzen auftreten.

Zur Sicherheit gegen größere Leckageverluste ist ein Durchflußbegrenzer 6 vorgesehen welcher aus einer Spannhülse 9 gebildet wird, welche mit dem Speicher 1 und der Pratze 3 mittels eines Linksgewindes 10a bzw. eines Rechtsgewindes 10b oder umgekehrt verbunden ist. Im inneren der Spannhülse 9 befindet sich eine konzentrisch liegende Dichthülse 11, in welcher ein federbelasteter Kolben 12 geführt ist. Die Federkraft wirkt entgegen der Durchflußrichtung. Im normalen Betriebszustand reicht die Kraft der Feder und des Gegendruckes vom Injektor 1 her aus, um den Kolben 12 gegen den Brennstoffdruck in der gezeichneten Ausgangsstellung zu halten. Der Brennstoff gelangt über die Bohrungen im Kolben 12 und die Bohrung 7, sowie über das Druckrohr 8 zum Injektor 1. Vergrößert sich der Durchfluß des Brennstoffes bei einer größeren Leckage wesentlich gegenüber Vollastförderung, so schließt ein Ventilsitz 13 durch die erhöhte Druckdifferenz gegen die Federkraft und sperrt für den entsprechenden Injektor den Durchfluß.

## Patentansprüche

1. Common Rail Einspritzsystem für Brennkraftmaschinen, bestehend aus einer Pumpe, einem Speicher und mindestens einem Injektor je Zylinder wobei der Speicher über Verbindungselemente mit den Injektoren verbunden ist, wobei als Verbindungselement eine mit dem Zylinderkopf (5) verschraubte Pratze (3) mit integrierter Bohrung (7) und ein Druckrohr (8) dient, welches zwischen Pratze (3) und Injektor (2) verspannt ist, **dadurch gekennzeichnet, daß** der Speicher (1) direkt an die Pratze (3) angeschlossen ist.

2. Common Rail nach Anspruch 1, **dadurch gekennzeichnet, daß** zwischen Pratze (3) und Speicher (1) je Injektor (2) ein Durchflußbegrenzer (6) angeordnet ist.

## Claims

1. A common rail injection system for internal combustion engines, consisting of a pump, a reservoir and at least one injector for each cylinder, wherein the reservoir is connected to the injectors via connecting elements, wherein a claw (3), screwed to the cylinder head (5) and comprising an integral bore (7), and a pressure pipe (8) [serve]¹ as connecting element, which pressure pipe is clamped between the claw (3) and the injector (2), **characterised in that** the reservoir (1) is attached directly to the claw (3).

2. A common rail according to Claim 1, **characterised in that** a flow limiter (6) is arranged between the claw (3) and the reservoir (1) for each injector (2).

## Revendications

1. Système d'injection à rampe commune pour moteurs à combustion interne, comprenant une pompe, un accumulateur et au moins un injecteur par cylindre, dans lequel l'accumulateur est relié aux injecteurs par des éléments de liaison, et une griffe (3) avec alésage intégré vissée avec la culasse (5) et un tube de pression (8) enserré entre la griffe (3) et l'injecteur (2) servent d'élément de liaison,
**caractérisé en ce que**
l'accumulateur (1) est directement relié à la griffe (3).

2. Rampe commune selon la revendication 1,
**caractérisée en ce que**
pour chaque injecteur (2) un limiteur de débit (6) est disposé entre la griffe (3) et l'accumulateur (1).
